# EUROPÄISCHE PATENTSCHRIFT

(11) **EP 0 446 778 B1**
(45) Veröffentlichungstag und Bekanntmachung des Hinweises auf die Patenterteilung: **04.08.1993**
(21) Anmeldenummer: 91103444.5
(22) Anmeldetag: 07.03.1991
(51) Int. Cl.: E06B 9/15

(54) **Formstabilisierter Rolladenstab und Verfahren zu seiner Herstellung**
Roller shutter slat of stable form and its method of fabrication
Lame pour volet roulant en forme stabile et méthode de fabrication

(30) Priorität: 12.03.1990 DE 4007777; 15.11.1990 DE 4036410
(43) Veröffentlichungstag der Anmeldung: 18.09.1991
(73) Patentinhaber: VAW Aluminium AG, D-53117 Bonn (DE)
(72) Erfinder: Schneider, Helmuth, Dipl.-Ing., W-4048 Grevenbroich (DE)
(74) Vertreter: Cohausz & Florack Patentanwälte

(56) Entgegenhaltungen:
- EP-A- 0 034 198
- EP-A- 0 365 908
- DE-U- 8 907 445
- NL-A- 6 408 875

## Beschreibung

Die Erfindung betrifft einen formstabilisierten Rolladenstab, der aus einem einseitig mit Kunststoff beschichteten und mit der beschichteten Seite nach innen zu einem Hohlkörperprofil mit Anschlußenden rollgeformten Aluminiumband besteht, wobei zumindest an den Anschlußenden das Aluminiumband doppellagig mit dazwischenliegender Kunststoffschicht ausgebildet ist sowie ein Verfahren zur Herstellung eines solchen formstabilisierten Rolladenstabes.

Aus der EP-A-00 75768 ist ein formstabilisierter Rolladenstab bekannt, der in der Mittelachse des Hohlkörperprofils ein Verstärkungsteil aufweist. Dieses Verstärkungsteil besteht aus einem PVC-Einsatzkörper der bei der Herstellung mittels Strangpressverfahren noch zusätzlich durch einen Metallkern verstärkt werden kann. Der fertige Rolladenstab aus Kunststoff zeigt Nachteile bei der Bewitterung, insbesondere bei Sonnenbestrahlung und tiefen Temperaturen. Unter diesen Bedingungen kann es zu Versprödungen des Kunststoffes und nach längerer Einwirkung auch zu einer Entfärbung der Außenschicht kommen. Darüber hinaus ist die Fertigungsweise sehr zeitaufwendig und teuer.

Aus dem deutschen Gebrauchsmuster DE-U-8907445 ist ein Rolladenstab bekannt, der unter der Ausbildung von Anschlußbereichen und Wandungen aus einem mit Kunststoff beschichteten Aluminiumband rollgeformt ist. Bei diesem bekannten Rolladenstab sind die Beschichtungen der Wandungen mit unterschiedlichen Schichtgewichten ausgebildet, so daß durch asymmetrische Gewichtsverteilung eine Dämpfung der Schwingungen des Hohlkörperprofils und somit eine Verminderung der Schallemission erreicht werden kann.

Ein anderer Rolladenstab ist in der europäischen Patentanmeldung EP-A-03 65 908 beschrieben, der aus einem einseitig beschichteten Aluminiumband zu einem Hohlkörperprofil rollgeformt wird, wobei im Bereich der Anschlußbereiche eine doppellagig ausgeführte Kunststoffschicht gebildet ist, die dafür sorgt, daß eine Dämpfung des vom Rolladen abgestrahlten Schalles entsteht, da durch die akustische Entkopplung der Aluminiumflächen die Schallübertragung zwischen denselben vermieden wird. Zur Verbesserung der Formstabilität dieses Rolladenstabes ist es möglich, den Innenraum des Hohlkörperprofils auszuschäumen. Dieses Verfahren ist jedoch teuer und aus Umweltgesichtspunkten nicht immer erwünscht.

Der Erfindung liegt die Aufgabe zugrunde, einen formstabilisierten Rolladenstab zu schaffen, dessen Biegesteifigkeit und Haltbarkeit verbessert werden, ohne daß die schalldämpfenden Eigenschaften herabgesetzt werden. Aufgabe der Erfindung ist auch die Angabe eines Herstellungsverfahrens für einen solchen formstabilisierten Rolladenstab mit hoher Biegesteifigkeit und Haltbarkeit.

Die Aufgabe wird bei einem formstabilisierten Rolladenstab der eingangs genannten Art dadurch gelöst, daß im Bereich des doppellagigen Aluminiumbandes die Bandlagen mindestens teilweise stoffschlüssig über die als Haftmedium ausgebildete durch Wärmeeinwirkung verfestigte Kunststoffschicht miteinander verbunden sind.

Die Haltbarkeit des formstabilisierten Rolladenstabes ergibt sich dadurch, daß er an den der Witterung ausgesetzten Stellen völlig aus beständigem Aluminium besteht. Die verbesserte Biegesteifigkeit rührt daher, daß im Bereich der mindestens zwei Aluminiumbandlagen eine Verschiebung derselben gegeneinander, insbesondere bei Drehbeanspruchung, nicht mehr möglich ist. Dies wirkt sich besonders bei Temperaturbeanspruchungen aus, wie sie bei direkter Sonnenbestrahlung des Rolladenstabes auftreten. Die bei bekannten Rolladenstäben auftretenden Verwindungen, bei denen sich die in Führungen laufenden Enden des Hohlkörperprofils um die Längs- Mittelachse drehen, werden beim erfindungsgemäßen Rolladenstab vermieden.

Durch den Stoffschluß im Bereich der Klebeschicht entsteht die gewünschte kraftschlüssige Verbindung. Hierzu reicht es aus, wenn die Schmelzklebeschicht auf Randbereiche des Aluminiumbandes aufgetragen wird, die nach dem Rollformen in den doppellagig geformten Bandbereichen einander zugewandt sind.

Bei weniger beanspruchten Teilen reicht auch eine Verklebung mittels einer Kunststoffolie, die entweder auf dem Aluminiumband vor der Rollformung aufgebracht oder separat bei der Rollformung vor oder hinter dem Rollformer in den Verformungsvorgang eingeführt wird. Soll die Verklebung auf die Randbereiche beschränkt werden, reicht es, wenn ein entsprechend schmales Kunststoffband mit der Schmelzklebeschicht an beiden Seiten des Rolladenstabes einläuft.

Ergänzend zur Schmelzklebeschicht kann die stoffschlüssige Verbindung auch durch eine Schweißverbindung gebildet sein.

Vorzugsweise ist die stoffschlüssige Verbindung in einem der Anschlußbereiche vorgesehen, wobei auch beide Anschlußbereiche entsprechend fixiert werden können.

In einer anderen Ausführungsform der Erfindung sind die mindestens zwei Aluminiumbandlagen durch die Innenwandung und die Außenwandung gebildet, die an einer Kontaktstelle zu der stoffschlüssigen Verbindung zusammengeführt sind. Dadurch wird erreicht, daß nicht nur die Flächen im Anschlußbereich mechanisch fixiert sind, sondern der Mittelbereich des Hohlkörperprofils an mindestens einem Punkt zur Erhöhung der Biegesteifigkeit verfestigt ist. Hierdurch wird auch das Resonanzverhalten des Rolladenstabes verändert und damit die Schalldämpfung verbessert.

Bevorzugt wird die zwischen Innenwandung und Außenwandung erfolgende Fixierung dadurch erreicht, daß die Innenwandung in Richtung auf die Außenwandung verformt wird, so daß sich im Bereich der Kontaktstelle in Bezug auf die Innenwandung ein geringerer Biegeradius ergibt als bei der Außenwandung.

Der formstabilisierte Rolladenstab gemäß der Erfindung wird vorzugsweise aus Aluminiumbandmaterial rollgeformt, welches eine Dicke zwischen 0,15 und 0,8 mm aufweist.

Das erfindungsgemäße Verfahren zur Herstellung eines formstabilisierten Rolladenstabes beinhaltet zur Lösung der zugrundeliegenden Aufgabe die Verfahrensschritte, daß die doppellagigen Aluminiumbandflächen im Bereich der Anschlußenden zumindest teilweise stoffschlüssig miteinander verbunden werden, indem die als Haftmedium ausgebildete Kunststoffschicht durch Wärmeeinwirkung verfestigt wird.

Ergänzend zum Verfahrensschritt der Formung des Hohlkörperprofils ist also erfindungsgemäß vorgesehen, daß dort, wo mindestens zwei Aluminiumbandlagen benachbart sind, diese durch eine stoffschlüssige Verbindung gegeneinander fixiert werden, so daß keine Bewegung der Bandlagen im Bereich ihrer Kontaktstelle mehr möglich ist. Hierdurch ergibt sich die gewünschte Verfestigung des Rolladenstabes

Vorzugsweise besteht der Kunststoff aus einem Haftmedium, wobei die zum Hohlkörperprofil geformten Aluminiumbandlagen in zumindest einem der beiden Anschlußbereiche unter Druck gehalten werden, bis eine stoffschlüssige Verbindung entsteht.

Wenn die Kunststoffschicht aus einem Schmelzkleber besteht und das zum Hohlkörperprofil geformte Aluminiumband nach einer Erwärmung im Bereich der doppellagigen Anschlußbereiche verklebt oder verschweißt wird, ergibt sich durch den Stoffschluß der Klebeverbindung eine besonders hohe Biegesteifigkeit.

Eine praktische Verfahrensweise ergibt sich dadurch, daß die Verklebung bzw. Verschweißung im Anschluß an die Rollformung des Hohlkörperprofils erfolgt. Es kann aber auch vorgesehen sein, daß die Erwärmung des Schmelzklebers während der Rollformung durch die Aufheizung des Aluminiumbandes erfolgt.

Eine wichtige Verfahrensvariante ist darin zu sehen, daß die Innenwandung in Richtung der Außenwandung zur Ausbildung einer Kontaktstelle verformt wird.

Im folgenden wird die Erfindung anhand mehrerer Ausführungsbeispiele erläutert.

Es zeigen:
- Fig. 1: Rolladenstab mit Haftmedium im Hohlprofil-Innenraum vollflächig beschichtet;
- Fig. 2: Rolladenstab mit Haftmedium im Haken- und Ösenbereich zwischen Innen- und Außenwandung des Aluminiumbandes beschichtet;
- Fig. 3: Rolladenstab mit Klebverbindung zwischen Innen- und Außenwandung des Hohlkörperprofils.

In Figur 1 ist der erfindungsgemäße Rolladenstab, bestehend aus dem Hohkörperprofil 1 und zwei Anschlußenden 2,3 mit entsprehendem Haken- und Ösenbereich 4,5 dargestellt. Der Rolladenstab ist durch Rollformen aus einem Aluminiumband 6 hergestellt worden, das auf der gesamten Innenseite des Hohlkörperprofils und auch zwischen den Anschlußenden mit einem Haftmedium 7 beschichtet ist.

Das Haftmedium 7 kann durch Extrusionsbeschichtung, durch Auftragen einer Flüssigkeit oder durch Kaschieren mittels eines Polymer-Films erfolgen. Beim Rollformen wird das Haftmedium an den Anschlußenden aufeinander gepreßt und dadurch ein inniger Kontakt zwischen dem Haftmedium und dem Aluminiumband hergestellt. Durch Hitze-Einwirkung wird dieser Kontakt zu einer stoffschlüssigen Verbindung ausgebildet , die hohen mechanischen Belastungen standhält.

Zur Beschichtung der Aluminiumbänder hat sich ein Polyäthylen-Copolymer bewährt. Es ist vorteilhaft, wenn das Copolymer mit schallschluckenden Pigmenten versehen wird, die entweder in der flüssigen Phase beim Extrudieren auf das Aluminiumband aufgebracht werden oder bereits im fertigen Kaschiermedium enthalten sind. Durch die vollflächige Beschichtung des Hohlprofilinnenraums werden die schalldämpfenden Eigenschaften sehr verbessert. Die Beschichtung kann auch mit einem Polypropylen-Film erfolgen.

In Figur 2 ist das Haftmedium auf die Kontaktstellen 8,9,10 an den Anschlußenden beschränkt. Diese Variante stellt eine im Vergleich zu der in Fig. 1 dargestellten vollflächigen Beschichtung vereinfachte Ausführungsform dar, die aber hinsichtlich der Formstabilität gleichwertige Ergebnisse zeigt.

Der Vorteil dieser Lösung besteht in der vereinfachten Herstellung durch Verwendung entsprechend schmalerer kunststoffbeschichteter Bereiche an den Kontaktstellen.

Figur 3 zeigt nun zwischen der Außenwandung 13 und der Innenwandung 14 des Rolladenstabes eine kraftschlüssige Verbindung in Form einer Verklebung 15. Hierzu wurde das Aluminiumband im Mittelbereich der Innenwandung 14 soweit nach innen verformt, daß es eine Kontaktstelle mit der Außenwandung 13 bildet. An dieser Kontaktstelle kann ein vorher aufgetragener Haftvermittler die stoffschlüssige Verklammerung bewirken. Die Verklammerung kann punktweise an einer oder mehreren Stellen der Innen- und Außenwandung oder auch durchgehend linienförmig in Richtung der Längsachse folgen.

Neben der Verklebung 15 im Mittelbereich des Rolladenstabes sind noch Verklebungen 16,17,17a an den Anschlußenden vorgesehen. Verklebungen können grundsätzlich im kalten oder warmen Zustand hergestellt werden. Für höhere Festigkeitsanforderungen hat sich es jedoch als vorteilhaft herausgestellt, die mit einem Haftmedium versehenen Aluminiumbandbereiche unter Hitzeeinwirkung kraftschlüssig zu verbinden. Die Temperaturen liegen bei der Erwärmung der Haftmedien oberhalb von ca. 100° C und vorzugsweise im Bereich von 150 bis 200° C. Hierbei wird der Schmelzkleber aktiviert und die erreichte Festigkeit des Hohlkörperprofils entspricht dem eines mit PU-Schaum ausgeschäumten Profils gleicher Abmessung.

Die Erwärmung kann durch handelsübliche Mittel erfolgen, z.B. durch Infrarot- oder Induktionsheizelemente, die an geeigneter Stelle während Rollformung des erfindungegemäßen Rolladenstabes angebracht sind.

Das fertige Produkt muß danach gezielt abgekühlt werden, z.B. durch Anblassen mit Luft.

Nach vollständiger Aushärtung können erfindungsgemäße Rolladenstäbe einer Sonneneinstrahlung mit Temperaturen von bis zu 80° C standhalten. Als Klebstoffe lassen sich alle geeigneten Harze, Acrylate und Schmelzklebstoffe wie z.B. Polyamide verwenden.

Wie beschrieben, sind neben den Kontakstellen an den Anschlußenden des Rolladenstabes auch im Mittelbereich Kontakstellen an verschiedenen Stellen des Holkörperprofils möglich. Die Kontakstellen werden dadurch erzeugt, daß das ursprünglich parallel laufende Aluminiumband zwischen den Anschlußenden des Rolladenstabes im Mittelbereich des Hohlkörperprofils verformt wird.

Vorzugsweise wird die Innenwandung 14 des Hohlkörperprofils 18 derart verformt, daß eine Kontakstelle 15 mit der Außenwandung 13 entsteht. Es kann aber auch die Außenwandung 13 z.B. sickenförmig verformt werden, wobei der Sickenboden eine Kontakstelle mit der Innenwandung 14 des Hohlkörperprofils 18 bildet. Darüber hinaus lassen sich auch beide Wandungen 13,14 gleichzeitig verformen, wenn dies aus Gründen der Festigkeit bzw. zur Stabilitätserhöhung zweckmäßig ist.

Wie eingangs erläutert, können bei der Herstellung der stoffschlüssigen Verbindung Kunststoffe und insbesondere Schmelzkleber eingesetzt werden. Diese werden unter Wärmeeinwirkung verschweißt (Kunststoffe) bzw. verklebt (Schmelzkleber). Neben den in der Beschreibung erwähnten Copolymeren wie Polyäthylen können auch Polypropylen-Film verwendet werden.

## Patentansprüche

1. Formstabilisierter Rolladenstab, der aus einem einseitig mit Kunststoff beschichteten und mit der beschichteten Seite nach innen zu einem Hohlkörperprofil mit Anschlußenden rollgeformten Aluminiumband besteht, wobei zumindest an den Anschlußenden das Aluminiumband doppellagig mit dazwischenliegender Kunststoffschicht ausgebildet ist,
**dadurch gekennzeichnet**, daß im Bereich des doppellagigen Aluminiumbandes die Bandlagen mindestens teilweise stoffschlüssig über die als Haftmedium ausgebildete durch Wärmeeinwirkung vesfestigte Kunststoffschicht miteinander verbunden sind.

2. Formstabilisierter Rolladenstab nach Anspruch 1
**dadurch gekennzeichnet**, daß die Haftmediumschicht aus einem Schmelzkleber besteht und daß die stoffschlüssige Verbindung durch die unter Wärmeeinwirkung aktivierte Schmelzkleberschicht gebildet ist.

3. Formstabilisierter Rolladenstab nach einem der Ansprüche 1 oder 2,
**dadurch gekennzeichnet**, daß das Hohlkörperprofil außerhalb des Bereichs der Anschlußenden mindestens eine weitere Kontaktstelle aufweist, an der benachbarte Aluminiumbandflächen stoffschlüssig miteinander verbunden sind.

4. Formstabilisierter Rolladenstab nach Anspruch 3,
**dadurch gekennzeichnet,** daß die Kontakstelle zwischen einer bis zur Innenseite der Außenwandung verformten Innenwandung und der unverformten Außenwand des Hohlkörpers ausgebildet ist.

5. Verfahren zur Herstellung eines formstabilisierten Rolladenstabes nach einem des Ansprüches 1-4, bei dem einseitig mit einem Kunststoff beschichtetes Aluminiumband zu einem Hohlkörperprofil mit Anschlußenden rollgeformt wird, wobei die beschichtete Bandseite im Hohlkörper nach innen gerichtet ist, wobei zumindest an den Anschlußenden das Aluminiumband doppellagig ist,
**dadurch gekennzeichnet,** daß die doppellagigen Aluminiumbandflächen im Bereich der Anschlußenden zumindest teilweise stoffschlüssig miteinander verbunden werden, indem die als Haftmedium ausgebildete Kunststoffschicht durch Wärmeeinwirkung vesfestigt wird.

6. Verfahren nach Anspruch 5,
**dadurch gekennzeichnet,** daß die Abschnitte des zu einem Hohlkörper geformten Aluminiumbandes zumindest an den Anschlußenden unter Druck gehalten werden, bis unter Wärmeeinwirkung eine stoffschlüssige Verbindung entsteht.

7. Verfahren nach Anspruche 5 oder 6,
**dadurch gekennzeichnet,** daß die Haftmediumschicht aus einem Schmelzkleber besteht und das verformte Aluminiumband nach einer Erwärmung über die zwischenliegenden Haftmediumschichten verklebt oder verschweißt wird.

8. Verfahren nach einem der Ansprüche 5 bis 7,
**dadurch gekennzeichnet,** daß die Verklebung bzw. Verschweißung im Auschluß an die Rollformung des Hohlkörperprofils erfolgt.

9. Verfahren nach einem der Ansprüche 5 bis 8,
**dadurch gekennzeichnet,** daß die Erwärmung des Schmelzklebers durch Aufheizung des Aluminiumbandes während des Rollformung vorgenommen wird.

10. Verfahren nach einem der Ansprüche 5 bis 9,
**dadurch gekennzeichnet,** daß die Erwärmung durch Induktionsheizelemente erfolgt.

11. Verfahren nach einem der Ansprüche 5 bis 10,
**dadurch gekennzeichnet,** daß die Erwärmung vor dem stoffschlüssigen Verbinden des Aluminiumbandes zum Hohlkörperprofil erfolgt.

12. Verfahren nach einem der Ansprüche 5 bis 11,
**dadurch gekennzeichnet,** daß die Innenwandung des Rolladenstabes soweit verformt wird, daß sie mindestens eine Kontaktstelle mit der Außenwandung des Rolladenstabes bildet.

13. Verfahren nach Ansprüche 12,
**dadurch gekennzeichnet,** daß an den Kontakstellen zwischen Innen- und Außenwandung des Rolladenstabes das beschichtete und verformte Aluminiumband stoffschlüssig verbunden ist.

## Claims

1. Roller shutter slat of stable form consisting of an aluminum band one-sided coated with plastics and roll formed with connecting ends with the coated side inward to a hollow body profile, the aluminum band consisting at least at the connecting ends of a double layer with intermediate plastic layer,
**characterized in that** the band layers in the region of the double layer aluminum band are at least partially bonded to each other via the thermally consolidated plastic layer formed as adhesive medium.

2. Roller shutter slat of stable form according to claim 1,
**characterized by** the adhesive medium layer consisting of a fusion adhesive and the bonding connection being formed by the fusion adhesive layer activated under heat influence.

3. Roller shutter slat of stable form according to claim 1 or 2,
**characterized** by the hollow body profile having at least another contact point outside the region of the connecting ends, at which adjacent aluminum band surfaces form a bonded connection.

4. Roller shutter slat of stable form according to claim 3,
**characterized by** the contact point being formed between an inner wall deformed to the inner side of the outer wall and the nonworked outer wall of the hollow body.

5. Method of producing a roller shutter slat of stable form according to one of the claims 1-4, for which aluminum band coated one-sided with plastics is roll formed to a hollow body profile with connecting ends, the coated side of the band in the hollow body being inward and the aluminum band being double layered at least at the connecting ends,
**characterized in that** in the region of the connecting ends the double layer aluminum band surfaces are at least partially bonded to each other by consolidating thermally the plastic coating formed as adhesive medium.

6. Method according to claim 5,
**characterized by** keeping the segments of the aluminum band formed to a hollow body under pressure at least at the connecting ends until a bonded connection is formed under heat influence.

7. Method according to claim 5 or 6,
**characterized by** the adhesive medium layer consisting of a fusion adhesive and the deformed aluminum band being glued or welded over the intermediate adhesive medium layers after heating up.

8. Method according to one of the claims 5 to 7,
**characterized by** doing the conglutination respectively welding after the roll forming of the hollow body profile.

9. Method according to one of the claims 5 to 8,
**characterized by** doing the heating of the fusion adhesive by heating up the aluminum band during the roll forming.

10. Method according to one of the claims 5 to 9,
**characterized by** doing the heating by means of induction heating elements.

11. Method according to one of the claims 5 to 10,
**characterized by** doing the heating before bonding the aluminum band to the hollow body profile.

12. Method according to one of the claims 5 to 11,
**characterized by** deforming the inner wall of the slat of blind so that it forms at least one contact point with the outer wall of the roller shutter slat.

13. Method according to claim 12,
**characterized by** the coated and deformed aluminum band being bonded at the contact points between inner and outer wall of the roller shutter slat.

## Revendications

1. Lame de volet roulant indéformable, qui consiste d'un ruban en aluminium unilatéralement revêtu des matières synthétiques et avec le côté revêtu en dedans formé en rouleau à un profil de corps creux avec des extrémités de raccord, le ruban en aluminium au moins aux extrémités de raccord ayant une double couche avec une couche plastique intermédiaire,
caractérisée en ce que les couches de bande sont reliées au moins partiellement fermant en matière par la couche de matière synthétique formée comme milieu adhésif et consolidé par influence thermique, dans la zone de la bande en aluminium à double couche.

2. Lame de volet roulant selon revendication 1,
caractérisée en ce que la couche de milieu adhésif consiste d'une colle à fusion et que la connexion fermant en matière est formée par la couche de colle à fusion activée sous influence thermique.

3. Lame de volet roulant selon une des revendications 1 ou 2,
caractérisée en ce que le profil de corps creux comporte au moins un autre point de contact à l'extérieur de la zone des extrémités de raccord, auquel des surfaces de bande d'aluminium adjacentes sont reliées de manière fermant en matière.

4. Lame de volet roulant selon revendication 3,
caractérisée en ce que le point de contact est formé entre une paroi intérieure déformée jusqu'au côté intérieur de la paroi extérieure et la paroi extérieure non-défofmée du corps creux.

5. Procédé de production d'une lame de volet roulant selon une des revendications 1-4, auquel de la bande d'aluminium unilatéralement revêtue d'une matière synthétique est formée en rouleau à un profil de corps creux avec des extrémités de raccord, le côté revêtu de la bande dans le corps creux s'étendant en dedans, la bande d'aluminium formant une double couche au moins aux extrémités de raccord,
caractérisé en ce que les surfaces de bande d'aluminium à double couche sont reliées au moins partiellement fermant en matière dans la zone des extrémités de raccord en consolidant la couche de matière synthétique formée comme milieu adhésif par influence thermique.

6. Procédé selon revendication 5,
caractérisé en ce que les segments de la bande d'aluminium formée à un corps creux sont tenus sous pression au moins aux extrémités de raccord jusqu'à ce qu'une connexion fermant en matière soit formée sous influence thermique.

7. Procédé selon revendication 5 ou 6,
caractérisé en ce que la couche de milieu adhésif consiste d'une colle à fusion et que la bande d'aluminium déformée est collée ou soudée sur les couches de milieu adhésif intermédiaires après un réchauffement.

8. Procédé selon une des revendications 5 à 7,
caractérisé en ce que le collage respectivement le soudage est effectué après la formation en rouleau du profil de corps creux.

9. Procédé selon une des revendications 5 à 8,
caractérisé en ce que l'échauffement de la colle à fusion se fait par réchauffement de la bande d'aluminium pendant la formation en rouleau.

10. Procédé selon une des revendications 5 à 9,
caractérisé en ce que le réchauffement se fait par des éléments de chauffage d'induction.

11. Procédé selon une des revendications 5 à 10,
caractérisé en ce que le réchauffement est effectué avant de relier de manière fermant en matière la bande d'aluminium au profil de corps creux.

12. Procédé selon une des revendications 5 à 11,
caractérisé en ce que la paroi intérieure de la lame de volet roulant est déformée tellement qu'elle forme au moins un point de contact avec la paroi extérieure de la lame de volet roulant.

13. Procédé selon revendication 12,
caractérisé en ce qu'aux points de contact entre la paroi intérieure et la paroi extérieure de la lame de volet roulant la bande d'aluminium revêtue et déformée est reliée de manière fermant en matière.
